# EUROPÄISCHE PATENTSCHRIFT

(11) **EP 2 100 816 B1**
(45) Veröffentlichungstag und Bekanntmachung des Hinweises auf die Patenterteilung: **04.01.2012**
(21) Anmeldenummer: 09002998.4
(22) Anmeldetag: 03.03.2009
(51) Int. Cl.: B65D 1/22, B65D 1/40, B65D 8/00

(54) **Transparenter, UV-beständiger, schlagsfester, Rundungen aufweisender kaltumformbarer, thermosplastischer Behältermantel**
Transparent UV-resistant impact resistant cold-formable, thermoplastic container lining with roundings
Enveloppe du contenant thermoplastique transparent, résistant aux UV, résistant aux chocs, formable à froid comprenant des arrondis

(30) Priorität: 11.03.2008 DE 202008003475 U
(43) Veröffentlichungstag der Anmeldung: 16.09.2009
(73) Patentinhaber: Bräutigam Kunststoff Systeme GmbH, 07987 Mohlsdorf (DE)
(72) Erfinder: Bräutigam, Roland, 08412 Werdau (DE)
(74) Vertreter: Auerbach, Bettina

(56) Entgegenhaltungen:
- DE-A1- 19 952 151
- GB-A- 1 427 837
- US-A- 4 235 338

## Beschreibung

Die Erfindung betrifft die Bauart von transparenten , UV - beständigen, schlagfesten und Rundungen aufweisenden, kaltumformbaren, thermoplastischen Behältermänteln aus tafelartigen Ausgangsmaterial. Diese Behältermäntel sind im Außeneinsatz einer direkten UV-Lichteinwirkung sowie der Witterung ausgesetzt oder sie bedürfen im Inneneinsatz einer transparenten Ausführung. Sie sind schlagfest, mit Flüssigkeit oder Schüttgütern gefüllt oder durchflossen, bestehen aus thermoplastischen transparentem Materialien. Die Verbindung der eingesetzten gleichen oder unterschiedlichen Halbzeuge zwischen Behältermantel und Boden sowie Deckel sind durch kraftschlüssige Verbindungen oder durch Schweiß- sowie Klebenähte realisiert.

Verbreitet und dem Stand der Technik entsprechend werden zum Beispiel Kunststoffbehälter aus tafelartigern Ausgangsmaterial in runder und eckiger Bauweise für unterschiedliche Einsatzzwecke aus thermoplastischen Kunststoffen wie, PVC; PP; PE-HD; oder PVDF Tafelmaterial oder anderen schweißbaren thermoplastischen Halbzeugen als Schwein- oder Klebekonstruktion gefertigt. Dabei spielen Einsatzbedingungen wie Betriebstemperatur, Medium, dessen Dichte und Füllstand, sowie statische Betriebsbedingungen eine wichtige Rolle bei der Auswahl des Behälterwerkstoffes und der Wahl ihrer Bauart. Grundsätzlich werden die genannten thermoplastischen Werkstoffe hauptsächlich durch Warmgas-, Zieh-, Fächel-, Heizelementstumpf-, Extrusionsschweißen oder Kleben im Kunststoffbehälterbau verarbeitet
Behälterbauarten, deren Hauptbauteile wie Mantel und Boden aus zum Beispiel Stahl, Edelstahl oder Kunststoff bestehen, werden nicht angeboten, es sei denn, dass nur Einzelbauteile wie Deckel, Mannlöcher, Schaugläser, Rohrdurchführungen oder ähnliches am Behälter in Flanschform integriert sind.

Für die Herstellung von geschweißten thermoplastischen Kunststoffbehältern, deren Standort im Freien als Außeneinsatz erfolgt, ist neben den allgemeinen Betriebsbedingungen auch noch der Einfluss von Sonnenlicht und da vor allem der *von* UV-Strahlung zu berücksichtigen. Bedingt durch die Eigenschaften der thermoplastischen Kunststoffe kommt hierfür nur schwarzes PE-HD zum Einsatz, da es der einzige UV-beständige thermoplastische, schweißbare Kunststoff für solche Anwendungsfälle ist. Andere UV- beständige Kunststoffe sind zum Beispiel duroplastische Polyester,- und Epoxidharze,
welche wiederum teilweise mit sogenannten Inlinern aus thermoplastischen Werkstoffen zum Einsatz kommen, aber nicht transparent sind.
*In der* DE 199 52 151 A1 *wird ein Verfahren zur Herstellung eines zylindrischen Behälters aus thermoplastischem Kunststoff, wie PET mit Glykol (PETG)oder PET beschrieben. Dabei werden Platten aus diesen Materialien, welche die Größe des zu bildenden Behältermantels aufweisen, gebogen und an der Stoßkante durch Schweißen oder Kleben zu einem Zylinder kalt geformt und fügend verbunden. Die durch das kalt geformte Biegen der Behälterwand entstandene Spannung wird durch eine thermische Nachbehandlung, dem Tempern, weitestgehend reduziert. Zur Stabilisierung des oberen Behälterrandes wird entweder ein Deckel aufgesetzt oder ein umlaufendes Verstärkungsprofil angebracht. Zur Verbesserung der Kratzfestigkeit wird auf der Oberfläche eine besondere Beschichtung vorgenommen.*
*Derartige Behälter können auf Grund der entstehenden Materialspannung beim Kaltumformen nur mit sehr großen Radien gefertigt werde, was wiederum die Anordnung von umlaufenden Verstärkungsprofilen für unbedingt erforderlich macht. Vor allem sind* transparente thermoplastische und schweißbare Werkstoffe wie PVC-Glas und normales PETG *jedoch* für den Außeneinsatz nicht geeignet. Ihre Festigkeitseigenschaften würden sich unter UV-Einstrahlung derart verschlechtern, dass die Stabilität eines aus diesen Materialien gefertigten Behälters auf Dauer nicht gewährleistet werden könnte. Mit Ausnahme von PETG, welches nur bedingt schlagfest und kaltformbar ist, besteht bei PVC-Glas noch eine sehr geringe Kerbschlagfestigkeit vor allem bei niederen Temperaturen unter 10° C.
In verschiedenen Anwendungsfällen, in denen nicht das Medium,
sondern nur die UV-Beständigkeit eines Behälters eine Rolle spielt wird der Werkstoff Acrylglas gewählt, da er UV- beständig ist. Er ist zwar gut klebbar. Nachteilig hierbei ist allerdings, dass er nur bedingt schweißbar und nur thermisch verformbar ist. Seine Einsatzfälle im Behälterbau sind daher sehr beschränkt, bzw. die Herstellbarkeit komplizierter Formen und Bauteile ist mit einem sehr hohen Herstellungsaufwand verbunden.
Gleichzeitig ist die Festigkeit des Werkstoffes beim Einsatz in niedrigen Temperaturbereichen auf Grund der Sprödigkeit und Schlagempfindlichkeit, wie bei PVC-Glas sehr gering.

Sollen an Behältern aus nichttransparentem Material transparente Bereiche realisiert werden, kann dies nur durch den Einsatz von zum Beispiel Schaugläsern oder anderen Sichtelementen erfolgen, die wiederum nur durch mechanisch befestigte Bauformen in Form von Flanschbefestigung in die Behälterkonstruktion integriert werden können. Dadurch sind nur geringe transparente Bereiche an einem Behälter, bedingt durch die Baugröße von Flanschverbindungen realisierbar.
Ein weiterer Grund hierfür ist, dass nur Bauteile aus gleichem Material miteinander verschweißt werden können.

Eben dieser Grund liegt auch der Tatsache zu Grunde, dass Behälterböden und Mäntel stets nur aus einem Werkstofftyp gefertigt werden, um die Verbindung zwischen Boden und Mantel im Schweiß- oder Klebeverfahren mediendicht zu realisieren. Unterschiedliche thermoplastische Kunststoffmaterialtypen lassen sich nur bedingt Schweißen oder Kleben. Dies wiederum läst nur Kompromisse bei der Festigkeit eines Behälters zu.
Geometrische Grundformen bei thermoplastischen geschweißten oder geklebten Behältern sind kreisrunde und eckige Bauformen. Bei denen der Behältermantel stumpf auf den Behälterboden und den Deckel aufgesetzt, der Boden oder Deckel formbündig in den Behältermantel eingesetzt und diese durch Verschweißen oder Kleben miteinander Verbunden werden.
Runde, zylinderförmige Bauformen von Behältermänteln werden beim Einsatz von PP; PE; PVDF und anderen teilkristallinen Werkstoffen in Halbzeugform von Tafelmaterial durch Kaltformen frei gebogen sowie durch Stumpf- oder andere Schweißverfahren als Zylinder hergestellt. Beim Einsatz von amorphen thermoplastischen Tafelinaterialhalbzeugen wie PVC und PMMA muss die Umformung durch Warmformen erfolgen und macht so den Einsatz von großflächigen Heizelementen oder Strahlern sowie formgebenden Hilfsmitteln notwendig, die auf die jeweilige Formengeometrie abgestimmt sein muss. Eckige Bauformen von Behältermnänteln werden in den Ecken geschweißt oder geklebt, teilweise werden auch die Ecken durch Warmformen, Abkantschweißen oder ähnliches vorgefertigt und die Verbindung der einzelnen Mantelteile in den geraden Mantelflächen durch Schweißen oder Kleben gefügt.

Die Stabilität der geraden Mantelflächen gegen Durchbiegung wird durch geeignete Stabilisierungselemente wie Stahlrahmen oder andere lastaufnehmende Elemente erzielt. Dies ist jedoch sehr aufwendig und kostenintensiv, lässt sich aber nur so oder durch die Wahl einer unverhältnismäßig starken Wandung des Behältermantels realisieren, ein unverstärkter oder nicht richtig dimensionierter Rechteckbehältermantel könnte sich so durch die Last des in ihm befindlichen Mediums Deformieren oder zu Bruch gehen.

In der Praxis werden zum Beispiel transparente, UV- beständige und schlagfeste Behälter benötigt, die entweder im Freien, im Außeneinsatz unter Witterungseinflüssen oder in Gebäuden stehen und deren Behältermantel auf Grund der Verwendung des Behälters transparent sein muss oder soll.

Dies betrifft zum Beispiel biologische Wasserbehandlungsanlagen und Abluftbehandlungsanlagen, bei denen Lichteinfall auf die Trägermaterialschüttung gewünscht ist, um neben den in ihnen ablaufenden biologischen Prozessen auch Algen zur Nährstoffbeeinflussung des zu behandelnden Wassers durch Photosynthese wachsen lassen zu können, oder die Prozesse im Inneren der Anlagen überwachten zu können.
Zum Einsatz kommen diese Wasserbehandlungsanlagen unter anderem für die Chemikalien freie, biologische Behandlung von Gewässern in transparenten Aquarien, Schwimmbecken oder Fischzuchtbecken die oberirdisch aufgestellt und von Außen betrachtet werden sollen.

Der Erfindung liegt deshalb die Aufgabe zu Grunde eine technische Lösung zu schaffen, mit deren Hilfe einerseits die Mängel des bekannten Standes der Technik überwunden werden können. Andererseits soll die Schaffung eines Behältermantels möglich werden bei dem die Herstellung frei wählbarer Grundformen, Baugrößen und Ausführungen flexibel und kostengünstig möglich sein soll, wobei er weitestgehend transparent sein soll, Einflüsse aus UV-Strahlung; Temperatur; Witterung und Schlägen nicht auf den Behältermantel sich nicht negativ auswirken dürfen. Insbesondere soll eine sehr flexible, kostengünstige, stabile und variable Lösung zur Herstellung von Behältermänteln geschaffen werden, die den Einsatz eines UV- beständigen transparenten thermoplastischen und schlagfesten Kunststoffs ermöglicht.

Erfindungsgemäß wird die Aufgabe im Wesentlichen durch die kennzeichnenden Merkmale des Anspruches 1 gelöst. Die vorteilhaften Ausgestaltungen sind in den Unteransprüchen beschrieben.

Dabei sind an dem, aus thermoplastischem, transparentem, schlagfestem und UV- beständigem Polycarbonat oder aus UV- beständigem PETG-Material bestehenden Mantelelement eines Behälters kaltgeformte Rundungen angeordnet, die unter Berücksichtigung der maximalen Randfaserdehnung im Verhältnis von Wandstärke S und Biegeradius r mit dem Faktor > 100 ausgeformt sind.

Der Behältermantel aus einem Stück gefertigt ist oder er aus einzelnen gefügten Abschnitten besteht, die seine Länge und Höhe bestimmen. Die Formgebung der Rundungen des Behältermantels durch Form zwingende Konturen am Boden sowie an der Randabdeckung oder dem Deckel des Behälters realisiert werden.

Die Statik und Dichtigkeit des Behälters wird durch den Verbund von Behältermantel, Boden, Randabdeckung und/oder Deckel unter Verwendung von Verbindungs- und Dichtungselementen als auch unter Verwendung von Schweiß- oder Klebenähten erreicht. Wird kein Deckel sondern nur eine Randabdeckung für einen oben offenen Behälter verwendet, ist die Auslegung der Breite, Dicke und Verstärkung der Randabdeckung so dimensioniert, dass sie ein Deformieren des Behälterrandes > 2 % zur Breite und Länge eines Behälters verhindert. Bei hohen Behältern sind, die Stabilität des Behältermantels unterstützende und formverfolgende am Behältermantel außen umlaufend angeordnete Verstärk-ungselemente angebracht, die als Wandverstärkung dienen.
Auf dem freien Markt werden verschiedene thermoplastische, transparente, UV- beständige Tafelmaterialien angeboten, unter denen nur Polycarbonat sowie UV- beständiges PETG-Material als sehr bruchstabil ( schlagfest ) kaltformbar und temperaturbeständig zwischen -100 und + 100 °C gelten und damit für den Außeneinsatz hervorragend geeignet sind.
Allerdings wurde Polycarbonat bzw. UV- beständiges PETG-Material bisher noch nicht als Behälterwerkstoff im Kunststoffbehälterbau, sondern hauptsächlich im Baubereich und der Werbetechnik
sowie im Maschinen und Fahrzeugbau eingesetzt.
Da die Aufgabe zur Herstellung von Behältermänteln mit einem geeigneten transparenten, UV -beständigen, k-altformbaren und bruchsicheren thermoplastischen Kunststoff besteht, wurden auf Grund der Eigenschaften von Polycarbonat sowie UV- beständigem PETG-Material, dieses weiteren Untersuchungen unterzogen. Dabei wurde festgestellt, dass beide Materialien, entgegen bisheriger Annahmen und unter Berücksichtigung besonderer Maßnahmen, doch stumpfschweißbar sind und sich so als Werkstoffe für Behältermäntel eignen. Weitere Untersuchungen folgen in naher Zukunft zur Anwendung auch anderer Schweißverfahren.
Durch die Anwendung herkömmlicher Verbindungsmethoden entsprechend dem Stand der Technik kann Polycarbonat als auch UV- beständiges PETG-Material aber heute bereits mit sich selbst und mit anderen Werkstoffen mechanisch oder klebtechnisch verbunden werden.

Die Anwendung von Polycarbonat sowie UV- beständigem PETG-Material als Behältermantel-Werkstoff für freistehende Behälter, deren Form frei wählbar ist, wird durch die relativ gute Kaltformbarkeit des Werkstoffes ermöglicht.
Die Geometrische Anordnung von kalt geformten Rundungen ermöglicht,
so die Steifigkeit einer Behälterwand aus Polycarbonat sowie UV- beständigem PETG-Material zu erhöhen, wenn gleichzeitig die konturverfolgend Rundungen in entsprechend hergestellten Konturführungen gehalten werden und so eine Deformierung der Behälterwand formschlüssig verhindert wird.
Dazu werden in den Boden, den Deckel oder die Randabdeckung des Behälters Nuten eingearbeitet oder aufgesetzte Formelenente angebracht, in oder an denen die Formung des Behältermantels fixiert wird.
Durch die Verbindung der Behälterbauelemente Behältermantel, Boden, Deckel oder Randabdeckung entsteht so ein formstabiler, steifer und dichter, transparenter, UV- beständiger, schlagfester thermoplastischer Behälter.
Zur Verhinderung von Deformierungen, die durch den Innendruck, des im Behälter eingebrachten Füllmediums entsprechend seiner Füllhöhe entstehen können, werden bei Bedarf in der Höhe zwischen Boden und Rand des Behältermantels formgleiche, umlaufende Verstärkungselemente angeordnet. Die Anzahl und höhenmäßige Verteilung dieser Elemente entspricht den statischen Erfordernissen des Behälters. Die Lagefixierung der Verstärkungselemente erfolgt durch geeignete Stützelemente, die zwischen dem Behälterboden und den Verstärkungselementen, auch bis zum Deckel oder der Randabdeckung reichend angeordnet sind.

Die Erfindung soll nachfolgend an Hand von Ausführungsbeispielen näher erläutert werden.

In der beigefügten Zeichnung zeigen
- Fig. 1: die schematische Draufsicht auf einen Rundungen aufweisenden und eine annähernd quadratische Grundform aufweisenden Behälter;
- Fig. 1.1: Teilansicht der Behälterwandung von Figur 1;
- Fig. 2: die schematische Schnittdarstellung der Seitenansicht auf einen Rundungen aufweisenden und eine annähernd quadratische Grundform aufweisenden Behälter;
- Fig. 2.2.: die schematische Schnittdarstellung im Bereich Behälterboden/Behälterwandverbindung von Fig. 2
- Fig. 3: die schematische Draufsicht auf ein Rundungen aufweisendes und eine annähernd rechteckige Grundform aufweisendes Schwimmbecken;
- Fig. 4: die schematische Schnittdarstellung der Seitenansicht auf ein Rundungen aufweisendes und eine annähernd quadratische Grundform aufweisendes Schwimmbecken;
- Fig. 4.1.: die schematische Schnittdarstellung im Bereich Behälterboden/Behätterwandverbindung von Fig. 4 mit umlaufenden Versteifungselementen;
- Fig. 5: die schematische Draufsicht auf ein ovales Becken;
- Fig. 5.1: die schematische Schnittdarstellung im Stoßbereich der Behälterwandung mit Befestigungselementen-, Kontumuten- und Dichtelementanordnung bei einem ovalen Becken gern. Fig. 5
- Fig. 6: die schematische Schnittdarstellung der Seitenansicht auf ein ovales Becken gern. Fig. 5;
- Fig. 6.1: die schematische Schnittdarstellung im Bereich BehälterbodenlBehälterwandverbindung von Fig. 6 mit Formelementen und Stützelementen;
- Fig. 7: die schematische Schnittdarstellung der Seitenansicht auf einen zylindrischer Segment-Rundbehälter und
- Fig. 7.1.: die schematische Schnittdarstellung im Bereich Übergang von Behälterunterteil und unterem Randbereich des Segment- Rundbehälters gern. Fig. 7.

### Ausführungsbeispiel 1:

Gemäß der Figuren 1 und 2 wurde ein, einer quadratischen Form ähnlicher transparenter, UV - beständiger, schlagfester, thermoplastischer und Rundungen aufweisender Behälter für eine biologische Wasserbehandlungsanlage hergestellt. Alle Rundungen 4 des Behälters betragen 450 mm im Radius,
das Quadratmaß beträgt 1400 mm, die Höhe 1000 mm. Er hat ein Gesamtinhaltsvolumen von ca. 1890 Ltr., ist bis zu einer Füllhöhe von ca. 800 mm mit Glasschaum-Kies, welcher eine Dichte von ca. 150 Kg/m3 aufweist, gefüllt und wird kontinuierlich mit Wasser durchflossen, ohne dass das Wasser angestaut wird. Da die Dichte des Füllmediums weit unter der angenommenen Dichte von Wasser liegt, wurde die Wandstärke, des aus Polycarbonat herzustellenden Behältermantels 1 mit 3 mm gewählt und der Biegeradius vom 450 nun mit der Berechnungsgrundlage:
r = S x 150 ( S = 3 mm, Faktor 150 ) ermittelt. In Einhaltung der maximal zulässigen Randfaserdehnung am Behältermantel 1 mit Faktor 150 x S und zur optimalen Ausnutzung der Halbzeugmaße der für den Behälter benötigten Tafeln wurde die Behältermaße festgelegt.
Aus handelsüblichen transparenten, UV- beständigen Polycarbonattafeln
mit den Abmaßen 3050 x 2050 x 3 mm wurden nun die Zuschnitte der gestreckten Länge des Behältermantels 1, die sich aus der neutralen Faser des Behältermantels 1 zuzüglich verarbeitungsbedingten Aufmaßen ergeben, sowie die Höhe des Behältermantels hergestellt, die Teile wurden in Vorbereitung der Fertigung zeichnungstechnisch in einem CAD-Programm erzeugt und so die notwendigen Maße zur Fertigung ermittelt.
Der Boden 2, sowie der geschlossene Deckel 3 des herzustellenden Behälters besteht aus UV - beständigem schwarzen PE-HD Tafelmaterial mit einer Stärke von 15 mm, beide Teile werden aus einer handelsüblichen PE-HD Tafel mit den Abmaßen 3000 x 1500 x 15 mm durch CNC- Fräsbearbeitung hergestellt. Dabei werden die Außenkonturen, die Konturnuten 6 für die Aufnahme der Behältermantel-Kontur, sowie alle für die Fixierung der Dichtungen 7, der Stützelemente 8 und der Befestigungselemente 9 der Behältereinzelteile benötigten Bohrungen 10 und Öffnungen 11 hergestellt. Nach erfolgtem Zuschnitt wurden nun die Einzelteile des Behältermantels 1 mittels Heizelementstumpfschweißen zusammengefügt, sodass ein in sich geschlossener Behältermantel 1 entstand.
In die Konturnuten 6 des Bodens 2 wurde nun die Dichtungen 7, welche aus Moosgummirundprofil mit einem Durchmesser von 4 mm bestehen eingelegt und ihre Stoßfuge mittels eines geeigneten Klebstoffs dicht verklebt.

Anschließend wurde nun der Behältermantel 1 in die, seine Form bildende Konturnut 6 im Boden 2 eingebracht. Da die Rundungen 4 sowie
die Stabilisierungsrundungen 5 zur Formgebung des Behältermantels 1 ein Kaltformen des eingesetzten Polycarbonates ohne Materialüberstreckung zulassen, lässt sich der Behältermantel 1 sehr gut in die Konturnuten 6 hineinstecken und fixieren. Danach wird in die Konturnut 6 des Deckels 3 ebenfalls eine Dichtung 7, wie im Boden 2 eingelegt und ihr Stoß verklebt. Nun kann der Deckel 3 auf den Behältermantel 1 aufgesteckt werden, wobei dieser an einer Stelle beginnend mit der Konturnut 6 weiterführend in deren Form verlaufend einrastet, bis beide Teile letztendlich formschlüssig gehalten werden.
Zur steifen und dichten Verbindung der Einzelteile des so bereits gefügten Behälters sind nun nur noch die Stützelemente 8, welche aus handelsüblichem PE-HD Hohlstab mit einem Durchmesser von 50 mm bestehen und zwischen dem Boden 2 und dem Deckel 3 an der Stelle der Bohrungen 10 angeordnet sind mit den Befestigungselementen 9, welche aus handelsüblichem Edelstahl Gewindestab M 12 sowie U-Scheibe und Mutter bestehen, zu verspannen.
In die Öffnungen 11 des wie beschrieben hergestellten Behälters können nun noch entsprechend benötigte Stutzen und Anschlüsse montiert, sowie die Füllung mit Glasschaum-Kies folgen.
Nach dem Transport des Behälters zur Verwendungsstelle und dem dortigen Aufstellen im Freien Gelände, dem Anschluss entsprechender Rohrleitungen kann die Inbetriebnahme der Wasserbehandlungsanlage, in welcher der Behälter als Hauptbauteil integriert ist erfolgen.

### Ausführungsbeispiel 2:

Im Anwendungsfall 2 wurde ein längliches transparentes, UV-beständiges, schlagfestes, thermoplastisches Schwimmbecken für die oberirdische Aufstellung im Freien Gelände entsprechend den Figuren 3 - 4.1 hergestellt.
Es hat die Maße: Länge 2900 mm, Breite 1400 mm und Höhe 1000 mm und ist bis 900 mm Füllhöhe mit Wasser gefüllt. Das verwendete Material ist UV-beständiges PETG Plattenmaterial. Die Herstellungsschritte sind identisch mit denen, aus den im Ausführungsbeispiel 1 beschriebenen. Lediglich die Formen und Baugrößen der Behälter sind unterschiedlich, die Anzahl und Anordnung der Stützelemente 8, der Bohrungen 10, der Befestigungselemente 9 und der Öffnungen 11, sowie eine oben offene Randabdeckung 13 an Stelle eines Deckels 3 und ein zwischen dieser und dem Boden 2 mittig angeordnetes umlaufendes Versteifungselement 12 unterscheiden beide Behälter.
Da das transparente Schimmbecken während seiner Benutzung wechselnden Belastungen ausgesetzt ist und so höhere Ansprüche an die Steifigkeit und Standfestigkeit des Behälters gestellt sind, wurden zur Lösung dieser Anforderung die Befestigungselemente 9 durch Befestigungspunkte 14 ergänzt, welche als in diesem Fall mit Einschlagdübeln in die unter dem Schwimmbecken befindliche, aus Beton bestehende Aufstellfläche eingebracht wurden. So konnte ein festes Verspannen des Behälters von der oberen Randabdeckung 13 ausgehend über den Behältermantel 1 durch das umlaufende Versteifungselement 12 und den Boden 2 über die Befestigungselemente 9 an den Befestigungspunkten 14 und damit zur Aufstandfläche realisiert werden.

### Ausführungsbeispiel 3:

Im Anwendungsfall 3 wurde ein ovales transparentes, UV- beständiges, schlagfestes, thermoplastisches Fischbecken, ebenfalls aus UV-beständigem PETG Material für die oberirdische Aufstellung im freien Gelände entsprechend der Fig. 5 - 6.1 hergestellt. Seine Maße sind: Länge 3000 mm, Breite 1000 mm, Höhe 800 mm. Es ist bis 700 mm Füllhöhe mit Wasser gefüllt, in dem Fische eingesetzt werden. Der Fischbehälter soll von allen Seiten einsehbar und sichtbar sein als ein freistehendes Aquarium, welches ebenfalls
an die, in Anwendungsfall 1 beschriebene biologische Wasserbehandlungsanlage angeschlossen wird.
Da der Aufstellort das Behälters an einer, nur durch eine schmale Tür, mit den Maßen B x H 650 x 1900 mm zugänglichen Örtlichkeit befindet, ist hierbei das Problem zu lösen, dass der aufzustellende Behälter erst an Ort und Stelle zu montieren ist und ein vorgefertigter kompletter Behälter nicht dort hin verbracht werden kann. Somit ist zusätzlich die Aufgabe gestellt, den Behältermantel 1 in Teilen zu liefern, die durch die schmale Tür einbringbar sind und den Behälter in Einzelteilen vor Ort zu montieren.
Diese Aufgabe wurde gelöst, in dem die gestreckte Länge des Behältermantels 1 in zwei Teillängen als einzelne flache Tafeln vorgefertigt wurde. Diese Tafeln überlappen sich bei der Montage an der Stoßfuge und werden mittels Bohrungen 10 und mittels Befestigungselementen 9, die durch jeweils Innen und Außen am Behältermantel 1 angeordneten Dichtelemente 16, in denen sich in Konturnuten 6 eingebrachte Dichtungen 7 befinden und an denen Verstärkungselemente 17 angeordnet sind, fest und dicht miteinander verbunden.
Der Boden 2, sowie die Randabdeckung 13 sollten in diesem Fall sehr dekorativ gestaltet werden. Zur Lösung dieser Aufgabe wurde für diese beiden vorgenannten Bauteile als Werkstoff Corean gewählt.
Corean ist ein sehr dekorativer Mischwerkstoff aus PMMA mit Steinmehl gefüllt, welcher aber sehr teurer ist. Um Kosten zu sparen wurden daher nur 6 mm dicke Tafeln für den Boden 2 und die Randabdeckung 13 verwendet. Da in diese, dünne Wandstärke keine Konturnuten 6 eingebracht werden können, wurden zur Realisierung der aufnehmenden Konturbildung des Behältermantels 1 auf dem Boden 2 und unter der Randabdeckung 13 innerhalb und außerhalb der Lage des Behältermantels 1 auf dem Boden 2 Formelemente 15 mit einer Stärke von 12 mm angeordnet. Die Innen liegenden Formelemente 15 wurden dicht verklebt und die Außen liegenden Formelemente 15 wurden verschraubt. Im so entstandenen Zwischenraum der Formelemente 15, welcher in seinem Querschnitt dem Maß der Konturnut 6 entspricht, konnte so wieder die Dichtung 7 eingebracht werden, deren Stoß ebenfalls dicht verklebt wurde. Die weitere Montage des Behälters sowie dessen Verankerung mit der Aufstellfläche wurde wie in Ausführungsbeispiel 2 dargestellt durchgeführt, nur dass kein umlaufendes Versteifungselement 12 benötigt wurde.

### Ausführungsbeispiel 4:

Gemäß der Figuren 7 und 7.1 soll in einen zylindrischen thermoplastischen Rundbehälter mit den Abmessungen D x H = 950 x 2000 mm ein transparentes Behältersegment integriert werden, durch welches die in ihm befindlichen Prozessabläufe der Trägermaterialschüttung einer Abluftbehandlungsanlage beobachtet werden sollen.
Das Behälterunterteil 19, welches mit Wasser angestaut ist, besteht aus geschweißtem schwarzen PE-HD, dessen runder zylindrischer Behältermantel mit den Maßen D x H 950 x 1000 mm, einen untergeschweißten Boden mit 10 mm Stärke, sowie einen aufgesetzten angeschweißten Rand 18 aus 20 mm dickem PE-HD, mit einer Ringbreite von 80 mm hat. In die Oberfläche des Randes 18 wurde wieder, wie sonst im Boden 2 eine Konturnut 6 eingefräst, in die später der transparente aus Polycarbonat bestehende Behältermantel 1 eingesteckt und fixiert wird.
Das Behälteroberteil 20 hat die Maße D x H = 950 x 500 mm, besteht ebenfalls aus schwarzem PH-HD, hat einen zylindrischen Behältermantel, einen unten angeschweißten Rand 18 mit einer an seiner Unterfläche eingefrästen Konturnut 6 und einem oben aufgesetzten, angeschweißten Kegeldeckel mit mittigem Mannloch. Das zwischen dem Behälterunterteil 19 und dem Behälteroberteil 20 zu realisierende transparente Mantelsegment aus transparentem Polycarbonat wurde als Behältermantel 1 mit dem Maßen D x H x s = 950 x 1000 x 3 mm als runder Zylinder berechnet und hergestellt und sein Stoß durch Stumpfschweißen gefügt.
In die Konturnuten 6 der Ränder 18 wurden wieder Dichtungen 7, dessen Stöße verklebt sind, eingelegt. Der transparente Behältermantel 1 wurde dann als gerader Zylinder in die Konturnut 6 des oberen Randes 18 am Behälterunterteil 19 eingesteckt. Danach wurde das Behälteroberteil 20 mit der Konturnut 6 an seinem unteren Rand 18 auf den Behältermantel 1 aufgesetzt und so alle 3 Behältersegmente fixiert.
In der weiteren Folge wurden dann durch die Montage der Stützelemente 8 sowie der Befestigungselemente 9, welche durch die Bohrungen 10 geführt sind, ein fester und dichter Verbund zwischen den 3 Behältersegmenten hergestellt. So wurde die Aufgabe erfüllt, einen zylindrischen thermoplastischen Kunststoff- Rundbehälter aus schwarzem PE-HD mit einem transparenten Mantelsegment aus Polycarbonat auszustatten und so seine im Inneren befindliche Trägermaterialschüttung umlaufend betrachten zu können.

Die, in den Ausführungsbeispiele 1 bis 4 beschriebenen Behälter sind Bestandteile neuer innovativer Generationen von biologischen Wasserbehandlungsanlagen für die Gewässerreinhaltung ohne chemische Mittel in Verbindung mit freistehenden optisch sehr gut wirkenden Schwimm- oder Fischbecken sowie ähnlichen gefüllten oder durchrieselnden Behältnissen in der Anwendung von Biofiltem bei der biologischen Abgasbehandlung, die ohne den Einsatz von thermoplastischem, UV - beständigem, kalt umformbarem, transparentem und schlagfestem Polycarbonat bzw. UV-beständigem PETG Material nicht oder nur mit einem sehr viel höherem Aufwand
an Materialkosten, Herstellungskosten und Aufwendungen, aber dann auch nur mit Kompromissen realisierbar währe.
Durch die Anwendung der Erfindung können kostengünstige, in jeder gewünschten und Rundungen aufweisenden Form, transparente, UV- beständige, schlagfeste thermoplastische Behältermäntel angeboten und hergestellt werden. Diese erfindungsgemäß so hergestellten Behältermäntel bieten wesentliche Vorteile gegenüber herkömmlichen Behältermänteln für Rund - oder Rechteckbehälter aus thermoplastischen Kunststoffen.

Neben der sehr kostengünstigen Herstellungsweise und der UV - Beständigkeit sowie der Schlagfestigkeit können so transparente Behältermäntel in jeder gewünschten Form zwischen Rund und eckig und so Kompromisse zwischen beiden Bauformen angeboten werden.
Die technische Weiterentwicklung von Polycarbonat und PTEG Material als UV-beständiges Material sowie entsprechenden Schweißverfahren bietet die Möglichkeit, dass das Fügen zwischen den einzelnen Behälterbauteilen, wenn sie alle aus Polycarbonat oder UV-beständigem PETG Material oder mit diesem verschweißbaren Werkstoffen bestehen, anstelle von mechanischen oder klebtechnischen Verbindungen auch schweißtechnisch miteinander verbunden werden können.

### Aufstellung der verwendeten Bezugszeichen

- 1: Behältermantel
- 2: Boden
- 3: Deckel
- 4: Rundung
- 5: Stabilisierungsnmdung
- 6: Konturnuten
- 7: Dichtung
- 8: Stützelement
- 9: Befestigungselement
- 10: Bohrung
- 11: Öffnung
- 12: umlaufendes Versteifungselement
- 13: Randabdeckung
- 14: Befestigungspunkt
- 15: Formelement
- 16: Dichtelement
- 17: Verstärkungselement
- 18: Rand
- 19: Behälterunterteil
- 20: Behälteroberteil

## Patentansprüche

1. Transparenter, UV - beständiger, schlagfester, Rundungen aufweisender, kaltumformbarer, thermoplastischer Behältermantel **dadurch gekennzeichnet, dass** ein Behältermantel (1) aus transparentem, UV - beständigem, schlagfestem Polycarbonat besteht und dass am Behältermantel (1) unter Berücksichtigung der maximalen Randfaserdehnung im Verhältnis von Wandstärke S und Biegeradius r mit dem Faktor > 100 *(r = S x Faktor)* kaltgeformte Rundungen (4) sowie Stabilisierungsrundungen (5) ausgeformt angeordnet sind.

2. Transparenter, UV - beständiger, schlagfester, Rundungen aufweisender, kaltumformbarer, thermoplastischer Behältermantel **dadurch gekennzeichnet, dass** ein Behältermantel (1) aus transparentem, UV - beständigem, schlagfestem PETG-Material besteht und dass am Behältermantel (1) unter Berücksichtigung der maximalen Randfaserdehnung im Verhältnis von Wandstärke S und Biegeradius r mit dem Faktor > 100 *(r = S x Faktor)* kaltgeformte Rundungen (4) sowie Stabilisierungsrundungen (5) ausgeformt angeordnet sind.

3. Transparenter, UV - beständiger, schlagfester, Rundungen aufweisender, kaltumformbarer, thermoplastischer Behältermantel nach dem Anspruch 1 oder 2 **dadurch gekennzeichnet, dass** der Behältermantel (1) einstückig ausgebildet ist.

4. Transparenter, UV - beständiger, schlagfester, Rundungen aufweisender, kaltumformbarer, thermoplastischer Behältermantel nach dem Anspruch 1 oder 2 **dadurch gekennzeichnet, dass** der Behältermantel (1) aus einzelnen durch Heizelementstumpfschweißen oder durch andere Schweißverfahren zusammengefügten Abschnitten, die seine Länge und Höhe bestimmen, ausgebildet ist und dass die verwendeten Verstärkungselemente (17) und Dichtelemente (16), in den Konturnuten (6) und Dichtungen (7) angeordnet sind und mit Befestigungselementen (9), die durch Bohrungen (10) geführt werden, kraftschlüssig miteinander verbunden sind.

5. Transparenter, UV - beständiger, schlagfester, Rundungen aufweisender, kaltumformbarer, thermoplastischer Behältermantel nach einem der Ansprüche 1 bis 4 **dadurch gekennzeichnet, dass** am Boden (2) und an der Randabdeckung (13) und/oder am Deckel (3) und/oder am Rand (18) des Behälters die Formgebung der Rundungen (4) des Behältermantels (1) zwingend bildende Konturnuten (6 ) angeordnet sind.

6. Transparenter, UV - beständiger, schlagfester, Rundungen aufweisender, kaltumformbarer, thermoplastischer Behältermantel nach einem der Ansprüche 1bis 5 **dadurch gekennzeichnet, dass** zwischen Behältermantel (1) und Boden (2) sowie Deckel (3) und/oder Randabdeckung (13) und/oder Rand (18) in Konturnuten (6) eingebrachte und dem Abdichten des Behälters dienende Dichtungen (7) angeordnet sind.

7. Transparenter, UV - beständiger, schlagfester, Rundungen aufweisender, kaltumformbarer, thermoplastischer Behältermantel nach einem der Ansprüche 1 bis 6 **dadurch gekennzeichnet, dass** der Behältermantel (1) und Boden (2) sowie Deckel (3) und/oder die Randabdeckung (13) und/oder der Rand (18) unter Verwendung von die Vorspannung bildende Stützelementen (8), Befestigungselementen (9), welche durch Bohrungen (10) führen, vorgespannt angeordnet sind.

8. Transparenter, UV - beständiger, schlagfester, Rundungen aufweisender, kaltumformbarer, thermoplastischer Behältermantel nach einem der Ansprüche 1 bis 7 **dadurch gekennzeichnet, dass** Behältermantel (1) und Boden (2) sowie Deckel (3) und/oder Randabdeckung (13) und/oder Rand (18) sowie die Dichtungen (7) unter Verwendung eines Schweißverfahrens und/oder klebtechnisch miteinander mediumsdicht verbunden angeordnet sind.

9. Transparenter, UV - beständiger, schlagfester, Rundungen aufweisender, kaltumformbarer, thermoplastischer Behältermantel nach einem der Ansprüche 1 bis 8 **dadurch gekennzeichnet, dass** die Randabdeckung (13) in Bezug auf die Dimension ihre Breite, Dicke und Verstärkung ein Deformieren des Behälterrandes > 2 % zur Breite und Länge des Behälters verhindernd ausgebildet ist.

10. Transparenter, UV - beständiger, schlagfester, Rundungen aufweisender, kaltumformbarer, thermoplastischer Behältermantel nach einem der Ansprüche 1 bis 9 **dadurch gekennzeichnet, dass** am Behältermantel (1), entsprechend seiner inneren Belastung, seine Stabilität unterstützende und als Wandverstärkung dienende sowie der Behälterform verfolgende, außen umlaufende Verstärkungselemente (12) angeordnet sind.

11. Transparenter, UV - beständiger, schlagfester, Rundungen aufweisender, kaltumformbarer, thermoplastischer Behältermantel nach einem der Ansprüche 1 bis 10 **dadurch gekennzeichnet, dass** der Realisierung der Rundung (4) und Stabilisierungsrundung (5) des Behältermantels (1) und der Konturbildung auf dem Boden (2) notwendige und an der Randabdeckung (13) oder dem Rand (18) oder dem Deckel (3) innerhalb und außerhalb der Lage des Behältermantels 1 dienende Formelemente (15) angeordnet sind, wobei die Formelemente (15) an ihrer Auflagefläche dicht verklebt oder verschraubt sind, dass zwischen dem inneren und äußeren Formelemente (15) ein dem Querschnitt der Konturnut (6) entsprechender Zwischenraum angeordnet ist, dass in dem Zwischenraum eine Dichtung (7) angeordnet ist.

12. Transparenter, UV - beständiger, schlagfester, Rundungen aufweisender, kaltumformbarer, thermoplastischer Behältermantel nach einem der Ansprüche 1 bis 11 **dadurch gekennzeichnet, dass** Behältersegmente unter Verwendung von Verbindungselementen (8), Befestigungselementen (9) mit Rändern (18) an Behälterunterteilen (19) und Behälteroberteilen (20) einen Gesamtbehältermantel (1) bildend angeordnet sind.

## Claims

1. Transparent, UV-resistant, impact-resistant, cold-formable, thermoplastic container shell having roundings, **characterized in that** a container shell (1) consists of transparent, UV-resistant, impact-resistant polycarbonate and **in that**, taking into consideration the maximum outer fibre strain in the ratio of wall thickness S and bending radius r with a factor > 100 (*r* = *S* x *factor*), cold-formed roundings (4) and stabilizing roundings (5) are arranged such that they are formed on the container shell (1).

2. Transparent, UV-resistant, impact-resistant, cold-formable, thermoplastic container shell having roundings, **characterized in that** a container shell (1) consists of transparent, UV-resistant, impact-resistant PETG material and **in that**, taking into consideration the maximum outer fibre strain in the ratio of wall thickness S and bending radius r with a factor > 100 (*r* = *S* x *factor*), cold-formed roundings (4) and stabilizing roundings (5) are arranged such that they are formed on the container shell (1).

3. Transparent, UV-resistant, impact-resistant, cold-formable, thermoplastic container shell having roundings according to Claim 1 or 2, **characterized in that** the container shell (1) is formed in one piece.

4. Transparent, UV-resistant, impact-resistant, cold-formable, thermoplastic container shell having roundings according to Claim 1 or 2, **characterized in that** the container shell (1) is formed from individual portions joined together by heated-tool butt welding or by other welding methods, which determine the length and height of the said shell, and **in that** the reinforcing elements (17) and sealing elements (16) that are used are arranged in the contour grooves (6) and seals (7) and are non-positively connected to one another by fastening elements (9), which are led through bores (10).

5. Transparent, UV-resistant, impact-resistant, cold-formable, thermoplastic container shell having roundings according to one of Claims 1 to 4, **characterized in that** contour grooves (6) dictating the shaping of the roundings (4) of the container shell (1) are arranged on the bottom (2) and on the peripheral covering (13) and/or on the top (3) and/or on the periphery (18) of the container.

6. Transparent, UV-resistant, impact-resistant, cold-formable, thermoplastic container shell having roundings according to one of Claims 1 to 5, **characterized in that** seals (7) introduced into contour grooves (6) and serving for sealing the container are arranged between the container shell (1) and the bottom (2) and also the top (3) and/or the peripheral covering (13) and/or the periphery (18).

7. Transparent, UV-resistant, impact-resistant, cold-formable, thermoplastic container shell having roundings according to one of Claims 1 to 6, **characterized in that** the container shell (1) and the bottom (2) and also the top (3) and/or the peripheral covering (13) and/or the periphery (18) are arranged in a prestressed manner using supporting elements (8), forming the prestressing, and fastening elements (9), which lead through bores (10).

8. Transparent, UV-resistant, impact-resistant, cold-formable, thermoplastic container shell having roundings according to one of Claims 1 to 7, **characterized in that** the container shell (1) and the bottom (2) and also the top (3) and/or the peripheral covering (13) and/or the periphery (18) and also the seals (7) are arranged such that they are connected to one another in a medium-tight manner by using a welding method and/or adhesive bonding technique.

9. Transparent, UV-resistant, impact-resistant, cold-formable, thermoplastic container shell having roundings according to one of Claims 1 to 8, **characterized in that** the peripheral covering (13) is formed with respect to the dimensions of its width, thickness and reinforcement so as to prevent deformation of the container periphery > 2% in relation to the width and length of the container.

10. Transparent, UV-resistant, impact-resistant, cold-formable, thermoplastic container shell having roundings according to one of Claims 1 to 9, **characterized in that** reinforcing elements (12) are arranged on the container shell (1), running around the outside, supporting its stability in a way corresponding to its internal loading and serving as a wall reinforcement, and also following the form of the container.

11. Transparent, UV-resistant, impact-resistant, cold-formable, thermoplastic container shell having roundings according to one of Claims 1 to 10, **characterized in that** shaped elements (15) necessary for realizing the rounding (4) and stabilizing rounding (5) of the container shell (1) and the contour formation are arranged on the bottom (2) and at the peripheral covering (13) or the periphery (18) or the top (3), inside and outside the position of the container shell (1), the shaped elements (15) being adhesively attached or screwed tightly against the supporting surface thereof, **in that** an intermediate space corresponding to the cross section of the contour grooves (6) is arranged between the inner and outer shaped elements (15), and **in that** a seal (7) is arranged in the intermediate space.

12. Transparent, UV-resistant, impact-resistant, cold-formable, thermoplastic container shell having roundings according to one of Claims 1 to 11, **characterized in that** the container segments are arranged so as to form an entire container shell (1) using connecting elements (8) and fastening elements (9) with peripheries (18) on lower container parts (19) and upper container parts (20).

## Revendications

1. Enveloppe thermoplastique de récipient, déformable à froid, présentant des arrondis, résistant aux chocs et aux UV,
**caractérisée en ce que**
une enveloppe (1) de récipient est constituée de polycarbonate transparent, résistant aux chocs et aux UV et
**en ce que** des arrondis (4) ainsi que des arrondis de stabilisation (5) sont formés par façonnage à froid sur l'enveloppe (1) du récipient en tenant compte de l'extension maximale des fibres de bordure, avec un rapport entre l'épaisseur S de la paroi et le rayon de courbure r d'un facteur > 100(r = S x facteur).

2. Enveloppe thermoplastique de récipient, déformable à froid, présentant des arrondis, résistant aux chocs et aux UV,
**caractérisée en ce que**
une enveloppe (1) de récipient est constituée de PETG transparent, résistant aux chocs et aux UV et
**en ce que** des arrondis (4) ainsi que des arrondis de stabilisation (5) sont formés par façonnage à froid sur l'enveloppe (1) du récipient en tenant compte de l'extension maximale des fibres de bordure, avec un rapport entre l'épaisseur S de la paroi et le rayon de courbure r d'un facteur > 100(r = S x facteur).

3. Enveloppe thermoplastique de récipient, déformable à froid, présentant des arrondis, résistant aux chocs et aux UV selon les revendications 1 ou 2, **caractérisée en ce que** l'enveloppe (1) du récipient est formée d'un seul tenant.

4. Enveloppe thermoplastique de récipient, déformable à froid, présentant des arrondis, résistant aux chocs et aux UV selon les revendications 1 ou 2, **caractérisée en ce que** l'enveloppe (1) du récipient est formée de différentes parties qui définissent sa longueur et sa hauteur, assemblées par soudage bout à bout par élément chauffant ou par d'autres procédés de soudage, et **en ce que** les éléments de renfort (17) utilisés et des éléments d'étanchéité (16) dans lesquels des rainures de contour (6) et des joints d'étanchéité (7) sont disposés sont reliés les uns aux autres en correspondance mécanique par des éléments de fixation (9) qui sont passés à travers des alésages (10).

5. Enveloppe thermoplastique de récipient, déformable à froid, présentant des arrondis, résistant aux chocs et aux UV selon l'une des revendications 1 à 4, **caractérisée en ce que** des rainures de contour (6) qui définissent obligatoirement le façonnage des arrondis (4) de l'enveloppe (1) du récipient sont disposées sur le fond (2) et sur le recouvrement de bordure (13), sur le couvercle (3) et/ou sur la bordure (18) du récipient.

6. Enveloppe thermoplastique de récipient, déformable à froid, présentant des arrondis, résistant aux chocs et aux UV selon l'une des revendications 1 à 5, **caractérisée en ce que** des joints d'étanchéité (7) disposés dans des rainures de contour (6) et qui servent à assurer l'étanchéité du récipient sont placés entre l'enveloppe (1) du récipient, le fond (2) et le couvercle (3), le recouvrement de bordure (13) et/ou la bordure (18).

7. Enveloppe thermoplastique de récipient, déformable à froid, présentant des arrondis, résistant aux chocs et aux UV selon l'une des revendications 1 à 6, **caractérisée en ce que** l'enveloppe (1) du récipient et le fond (2) ainsi que le couvercle (3) et/ou le recouvrement de bordure (13) et/ou la bordure (18) sont placés sous une précontrainte par recours à des éléments de soutien (8) qui exercent une précontrainte et à des éléments de fixation (9) qui sont passés à travers des alésages (10).

8. Enveloppe thermoplastique de récipient, déformable à froid, présentant des arrondis, résistant aux chocs et aux UV selon l'une des revendications 1 à 7, **caractérisée en ce que** l'enveloppe (1) du récipient, le fond (2), le couvercle (3), le recouvrement de bordure (13) et/ou la bordure (18) ainsi que les joints d'étanchéité (7) sont reliés les uns aux autres de manière étanche aux fluides en recourant à une opération de soudage et/ou à la technique du collage.

9. Enveloppe thermoplastique de récipient, déformable à froid, présentant des arrondis, résistant aux chocs et aux UV selon l'une des revendications 1 à 8, **caractérisée en ce que** le recouvrement de bordure (13) est configuré de manière à ce que ses dimensions en largeur et en épaisseur et que son renfort empêchent que la bordure du récipient se déforme de > 2 % de la longueur et de la largeur du récipient.

10. Enveloppe thermoplastique de récipient, déformable à froid, présentant des arrondis, résistant aux chocs et aux UV selon l'une des revendications 1 à 9, **caractérisée en ce que** des éléments de renfort (12) sont disposés à la périphérie extérieure de l'enveloppe (1) du récipient en fonction de sa charge intérieure, pour soutenir sa stabilité, servir de renfort de paroi et suivre la forme du récipient.

11. Enveloppe thermoplastique de récipient, déformable à froid, présentant des arrondis, résistant aux chocs et aux UV selon l'une des revendications 1 à 10, **caractérisée en ce que** des éléments moulés (15) nécessaires pour réaliser l'arrondi (4) et l'arrondi de stabilisation (5) de l'enveloppe (1) du récipient et à former le contour sont disposés sur le fond (2) et sur le recouvrement de contour (13), sur la bordure (18) ou sur le couvercle (3), à l'intérieur et à l'extérieur de la position de l'enveloppe (1) du récipient, **en ce que** les éléments moulés (15) sont collés de manière étanche ou vissés sur leur surface de pose et **en ce qu'**un espace intermédiaire qui correspond à la section transversale de la rainure de contour (6) est disposé entre l'élément intérieur et l'élément extérieur moulé (15) et **en ce qu'**un joint d'étanchéité (7) est disposé dans l'espace intermédiaire.

12. Enveloppe thermoplastique de récipient, déformable à froid, présentant des arrondis, résistant aux chocs et aux UV selon l'une des revendications 1 à 11, **caractérisée en ce que** des segments du récipient sont disposés pour former une enveloppe globale (1) du récipient dotée de bordures (18) sur des parties inférieures (19) du récipient et des parties supérieures (20) du récipient en recourant à des éléments de liaison (8) et à des éléments de fixation (9).
